# FASCICULE DE BREVET EUROPEEN

(11) **EP 3 182 433 B1**
(45) Date de publication et mention de la délivrance du brevet: **28.02.2018**
(21) Numéro de dépôt: 16188897.9
(22) Date de dépôt: 15.09.2016
(51) Int. Cl.: H01H 3/30

(54) **DISPOSITIF DE GUIDAGE D'UN RESSORT DANS UN MÉCANISME DE COMMANDE ET APPAREIL DE PROTECTION ÉLECTRIQUE LE COMPORTANT**
FEDERFÜHRUNGSVORRICHTUNG IN EINEM BETÄTIGUNGSMECHANISMUS UND DAMIT VERSEHENES ELEKTRISCHES SCHUTZGERÄT
DEVICE FOR GUIDING A SPRING IN A CONTROL MECHANISM AND ELECTRICAL PROTECTION APPARATUS INCLUDING IT

(30) Priorité: 18.12.2015 FR 1562718
(43) Date de publication de la demande: 21.06.2017
(73) Titulaire: Schneider Electric Industries SAS, 92500 Rueil-Malmaison (FR)
(72) Inventeur: COLLAS, Florent, 38050 GRENOBLE (FR)
(74) Mandataire: Colette, Marie-Françoise

(56) Documents cités:
- EP-A1- 0 586 733
- US-A- 5 148 913

## Description

### DOMAINE TECHNIQUE

La présente invention concerne un dispositif de guidage d'un ressort appartenant à un mécanisme de commande, ce dispositif comportant deux bielles aptes à coulisser l'une par rapport à l'autre et étant reliées de manière articulées respectivement à deux axes dont l'un au moins est relié mécaniquement à un arbre de manoeuvre, et un ressort de compression en appui par ses deux extrémités opposées respectivement sur les deux axes précités.

### ETAT DE LA TECHNIQUE ANTERIEURE

On connaît de tels dispositifs de guidage utilisés pour le guidage de ressorts de compression dont la fonction est, soit de procurer une aide additionnelle destinée à ajouter de la puissance et de la rapidité à la manoeuvre par un utilisateur d'un arbre de sortie du mécanisme, soit à actionner un dispositif de manoeuvre à la place d'un utilisateur par un armement du ressort par compression de ce dernier suivi d'une décompression brusque de ce ressort produisant l'actionnement du dispositif de sortie/entraînement.

Ainsi, un tel sous-ensemble peut être monté soit entre deux axes appartenant respectivement à deux manivelles de manoeuvre de deux arbres, soit entre un axe de manivelle de manoeuvre et un axe fixe.

On connaît par exemple un dispositif de guidage de ressort consistant à utiliser deux embases de guidage coulissant l'une par rapport à l'autre, ces deux embases étant en appui de manière articulée respectivement sur deux axes reliés mécaniquement à deux manivelles. Le ressort est monté autour des deux embases précitées et est en appui respectivement par ses deux extrémités opposées respectivement sur ces deux embases.

Ce dispositif présente l'inconvénient suivant :
Du fait du dimensionnement réduit des deux embases, ces deux embases présentent une zone de recouvrement réduite lors de l'état décomprimé du ressort, ce qui peut provoquer un coincement par arc-boutement entre les deux embases.

Globalement, si ces dispositifs de guidage connus sont adaptés à être utilisés dans des mécanismes présentant une course de fonctionnement importante avec de grands éléments de guidage dans un encombrement relativement important, ou dans des mécanismes présentant une course de fonctionnement réduite avec de petits éléments de guidage dans un encombrement plus réduit, ils ne sont pas adaptés à être utilisés dans des mécanismes présentant une course de fonctionnement importante avec de petits éléments de guidage dans un encombrement plus réduit.

En effet, dans de tels mécanismes présentant un encombrement réduit, le dispositif de guidage peut présenter lors d'un nombre de manoeuvres élevé, une usure qui conduit à un arc-boutement de l'ensemble de guidage, empêchant ainsi toute manoeuvre supplémentaire.

De plus, le document EP 0 586 733 A1 divulgue un dispositif selon le préambule de la revendication 1.

### EXPOSE DE L'INVENTION

La présente invention résout ces problèmes et propose un dispositif de guidage de ressort empêchant la survenue de phénomène d'arc-boutement entre les pièces coulissant l'une par rapport à l'autre, même dans le cas ou ce mécanisme a une course de fonctionnement importante dans un encombrement réduit

La présente invention a également pour objet de proposer un tel dispositif de guidage, ce dispositif étant insensible à l'environnement.

A cet effet, la présente invention a pour objet un dispositif de guidage d'un ressort du genre précédemment mentionné, selon la revendication 1, ce dispositif comportant des moyens de guidage en coulissement des deux bielles l'une par rapport à l'autre, un orifice oblong fermé formé à l'une des extrémités de chacune des bielles, un orifice oblong ouvert formé à l'autre extrémité de chacune des bielles, lesdites bielles étant montées tête bêche, les orifices oblongs fermés étant aptes à retenir prisonniers respectivement les deux axes, les deux orifices oblongs ouverts étant aptes à laisser échapper respectivement les deux axes, de manière à faire varier la course de guidage, de telle manière que :
- en phase de compression du ressort, pour obtenir la course de guidage minimum, les axes prisonniers dans les oblongs fermés, en s'approchant l'un de l'autre, viennent en butée fin de course dans leurs oblongs respectifs et entraînent les bielles en les rapprochant,
- en phase d'extension du ressort, pour obtenir la course maximum, les axes prisonniers dans les oblongs fermés, en s'éloignant l'un de l'autre, viennent en butée fin de course dans leurs oblongs respectifs et entraînent les bielles en les écartant.

Selon une caractéristique particulière, ce dispositif comporte deux embases tubulaires montées autour respectivement des deux extrémités opposées des deux ensembles de bielles, lesdites embases étant en appui par l'une de leur face respectivement sur les deux axes et servant de surface d'appui au ressort, par une face opposée à la précédente.

Selon une réalisation particulière, ces moyens de guidage en coulissement des deux bielles comportent deux entretoises cylindriques prisonnières chacune dans une lumière de forme oblongue et un orifice prévus respectivement dans les deux bielles, les deux lumières étant en regard respectivement des deux orifices.

Selon une autre réalisation, ces moyens de guidage en coulissement des deux bielles comportent une pièce intermédiaire formant patin interposée entre les deux bielles, et une surface de guidage prévue sur la surface intérieure des embases coopérant à coulissement avec une forme approprié correspondante de la surface extérieure des deux bielles.

Avantageusement, les bielles présentent en coupe transversale, une forme en demi-lune coopérant avec une forme correspondante de la surface intérieure des embases.

La présente invention a encore pour objet un appareil de protection électrique comportant un dispositif de guidage de ressort comportant les caractéristiques précédemment mentionnées prises seules ou en combinaison.

Avantageusement, cet appareil est un interrupteur-sectionneur moyenne tension.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en perspective éclatée illustrant les différents éléments constituant d'un dispositif de guidage d'un ressort, selon une première réalisation de l'invention,
- La figure 2 est une vue en perspective éclatée, illustrant un dispositif de guidage d'un ressort, selon une seconde réalisation de l'invention,
- La figure 3 est une vue en coupe de face selon l'axe du ressort, du dispositif de la figure 1, en position décomprimée du ressort,
- La figure 4 est une vue en coupe selon B-B de la figure 3,
- La figure 5 est une vue de gauche de la figure 3,
- Les figures 6, 7 et 8 sont des vues correspondant aux figures 3,4 et 5, le ressort de compression étant en position comprimée,
- Les figures 9 à 14 sont des vues identiques aux figures 3 à 8, mais pour un dispositif de guidage selon la seconde réalisation de l'invention illustrée sur la figure 2.

Sur les figures, on voit le dispositif de guidage d'un ressort 1 selon l'invention, ledit ressort 1 pouvant faire partie du dispositif de commande d'un appareil de protection électrique tel un sectionneur.

De manière connue en soi, ce dispositif est destiné à être placé entre deux arbres 2,3 respectivement dits arbre Interrupteur et arbre Sectionneur de terre.

Communément aux deux réalisations du dispositif selon l'invention illustrées respectivement sur les figures 1 et 2, chaque arbre est équipé d'une manivelle double 4,5, chacun des deux éléments 4a,4b; 5a,5b de la manivelle double présentant une surface plane s'étendant dans un plan sensiblement perpendiculaire à l'axe de rotation des arbres 2,3.

Sur chacune de ces manivelles 4,5 est monté un axe 6,7 s'étendant suivant une direction sensiblement perpendiculaire au plan de ladite manivelle correspondante, lesdits axes 6,7 étant destinés à coopérer avec un ensemble de deux bielles 8,9 dites de liaison, lesdites bielles étant reliées mécaniquement par leurs deux extrémités opposées auxdits deux axes des manivelles 4,5.

Un ressort dit de compression 1 est monté autour des bielles 8,9 étant en appui par l'une 1a de ses extrémités sur l'une 4 des manivelles par l'intermédiaire d'une embase dite première 11, laquelle est en appui par l'une de ses faces 11a, sur l'axe correspondant 6, en un endroit situé entre les deux éléments de manivelle 4a,5a, et par son extrémité opposée 1b, sur l'autre 5 des manivelles, par l'intermédiaire d'une seconde embase 12 en appui sur l'axe 7 associé à cette manivelle, entre les deux éléments 5a,5b de cette manivelle. On voit ainsi sur les figures 1 et 2 que les embases 11,12 comportent à cet effet deux encoches 13,14 destinées à coopérer respectivement avec deux évidements 15,16 prévus sur l'axe 6,7 correspondant.

Ce dispositif comporte également, associé à chacune des embases, deux rondelles d'appui métalliques 17,18 destinées à être interposée chacune entre une face d'appui 11b, 12b de l'embase et l'extrémité correspondante du ressort 1.

Dans ces deux réalisations, chaque bielle comporte à l'une de ses extrémités, un oeillet ou orifice oblong fermé 20, et à son extrémité opposée, un oeillet ou orifice oblong ouvert 21, ces deux orifices oblongs étant destinés à coopérer chacun avec l'axe 6,7 situé du côté dudit orifice, cet axe étant différent pour chaque orifice.

Ainsi, les embases 11,12 prennent appui sur les axes 6,7 correspondants entre les deux éléments de manivelle 4a,4b ; 5a,5b et les bielles coopèrent avec les portions d'axe situées entre les deux évidements précités 15,16 prévus sur l'axe correspondant.

Dans ces deux réalisations, le dispositif de guidage comporte des moyens pour permettre le guidage en coulissement des deux bielles l'une par rapport à l'autre tout en maintenant un certain jeu fonctionnel entre les deux bielles.

Selon la première réalisation illustrée sur les figures 1 et 3 à 8, ces deux bielles sont réalisées en un matériau métallique et sont maintenues à un certain jeu l'une par rapport à l'autre par deux ensembles comportant chacun un rivet 22 et une entretoise 23, ledit rivet 22 et ladite entretoise 23 traversant une ouverture oblongue 24 prévue dans l'une des bielles ainsi qu'un orifice 25 prévu dans l'autre des bielles de manière à autoriser le coulissement relatif entre ces deux bielles par déplacement de l'entretoise à l'intérieure de la rainure, le jeu fonctionnel entre ces deux bielles étant garantie par la présence des entretoises.

Avantageusement, dans cette réalisation particulière, les deux embases sont réalisées en plastique, cette embase ayant pour fonction la mise en appui du ressort sur l'axe et le centrage du ressort par rapport aux deux bielles.

Lors du montage du dispositif de guidage, l'on procède tout d'abord à la fixation des deux bielles 8,9 l'une par rapport à l'autre au moyen des rivets 22 et des entretoises 23. Puis, les deux embases 11,12 et leurs rondelles associées 17,18 sont enfilées sur les bielles par respectivement les deux extrémités libres de ces bielles après avoir préalablement monté le ressort de compression 1 autour des bielles. Puis, les axes 6,7 sont montés dans les orifices prévus à cet effet dans les éléments de manivelle 4a, 4b ; 5a,5b ainsi que en même temps dans les orifices oblongs 20,21 correspondants des bielles après avoir amené les deux extrémités correspondantes des bielles entre les deux éléments 4a,4b ;5a,5b de manivelle. Puis, les deux embases 11,12 sont amenées en appui sur les axes 6,7 lors de l'extension du ressort de compression 1.

Selon la seconde réalisation illustrée sur les figures 2 et 9 à 14, ces deux bielles sont réalisées avantageusement en un matériau plastique ainsi que les deux embases. Ces deux bielles présentent en coupe dans un plan s'étendant sensiblement perpendiculairement à l'axe longitudinal des bielles, une forme en demi-lune (figure 10). Ainsi, lorsqu'elles sont jointes l'une à l'autre, ces deux bielles forment en coupe un cercle dont la surface extérieure 28 coopère avec une surface intérieure de forme tubulaire 27 de l'embase correspondante de manière à ce que l'embase réalise le guidage en coulissement de ces bielles. Ainsi, dans cette réalisation, les embases réalisent les fonctions de guidage en coulissement, de centrage du ressort de compression par rapport aux deux bielles et de surface d'appui au ressort.

Dans cette réalisation, le guidage en coulissement des bielles est réalisé en complément des embases tel que précédemment expliqué, au moyen d'une glissière 26 formant patin avantageusement réalisée en plastique et interposée entre les deux bielles de manière à réaliser cette fonction de guidage en coulissement relatif de ces deux bielles.

Le montage de ce dispositif de guidage selon cette seconde réalisation s'effectue de la même manière que pour la première réalisation, à ceci près que le montage des rivets et de l'entretoise est remplacé par le montage de la glissière 26 entre les deux bielles.

Le fonctionnement du dispositif selon l'invention va être décrit dans ce qui suit en référence aux figures 3 à 8 pour la première réalisation, et 9 à 14 pour la seconde réalisation.

Sur les figures 3 à 5, le dispositif de guidage est en position décomprimée du ressort 1 après une manoeuvre de la manivelle dite première de l'arbre Interrupteur 2. Dans cette position, l'un des axes 6 associé à l'une 4 des manivelles est introduit dans l'oeillet fermé 20 de l'une 8 des bielles, tandis que l'autre 7 des deux axes, associé à l'autre des manivelles 5, est introduit dans l'oeillet fermé de l'autre bielle 9. Dans cette position, les axes 6,7 sont en appui contre les parois intérieures des oeillets, lesdites parois étant situées aux extrémités extérieures 20a, 20b desdits oeillets. Les deux axes ne se trouvent plus à l'intérieur des oeillets ouverts 21.

Lorsque la manivelle de manoeuvre 4 est entraînée en rotation, l'axe 6 associé à la manivelle 4 se déplace, ce qui entraîne le déplacement de l'embase correspondante 11, cette dernière coulissant par rapport aux bielles 8,9, et la compression du ressort 1. Cet axe 6 se déplace à l'intérieur de l'oeillet fermé 20 de la bielle 9 et de l'oeillet ouvert 21 de la bielle 8 jusqu'à arriver à l'extrémité intérieure 20a de la bielle 9 ,21b de la bielle 8 de ces deux oeillets. Pendant ce mouvement, les deux bielles se déplacent l'une par rapport à l'autre en se rapprochant.

Dans un même temps, pendant que l'on actionne l'une des manivelles, les bielles coulissent au niveau de l'autre embase et de l'axe 7, l'une par rapport à l'autre et l'axe 7 se rapproche des parties intérieures 21b de la bielle 9 et 20b de la bielle 8.

L'oeillet fermé 20 de la bielle 8 et l'oeillet ouvert 21 de la bielle 9 se déplacent par rapport à l'axe 7, qui lui n'est pas en mouvement jusqu'à ce que cet axe 7 arrive aux extrémités intérieures des oeillets 20b de la bielle 8 et 21b de la bielle 9.

Lors d'un déplacement en rotation de la manivelle de manoeuvre 4 entraînant une décompression du ressort 1, ce ressort entraîne l'embase 11 dans un mouvement de coulissement par rapport aux deux bielles 8,9 dans un sens les éloignant l'une de l'autre. Il s'ensuit un déplacement de l'axe 6 dans un sens éloignant les deux axes 6,7 l'un de l'autre. Ceci a pour effet, l'axe 6 arrivant en butée contre la face 20b de la bielle 9, d'entrainer le déplacement relatif en coulissement des deux bielles 8,9 l'une par rapport à l'autre, rallongeant de ce fait l'ensemble constitué par les deux bielles, les éloignant l'une de l'autre.

Ce dispositif de guidage selon l'invention présente l'avantage de supprimer la survenue de phénomènes d'arc-boutement. Ceci permet d'augmenter le nombre de manoeuvres d'un mécanisme de commande, en particulier un mécanisme dont toute la chaîne de puissance est exclusivement constituée de matériaux composite.
L'utilisation de pièces en matériau plastique dans un dispositif selon l'invention permet au guide ressort d'être intégré dans les mécanismes existants dans lesquels toute la chaîne de puissance est exclusivement constituée de matériau composite.
La seconde réalisation décrite comportant le plus grand nombre de pièces réalisées en matériau composite est donc la plus avantageuse.
Les avantages inhérents à l'invention sont obtenus grâce à un ensemble de bielles télescopiques, comportant deux bielles guidées en translation l'une par rapport à l'autre et comportant chacune, à l'une de ses extrémités, un trou oblong fermé permettant de recevoir l'axe dit premier prisonnier, et à son autre extrémité, un orifice oblong ouvert laissant échapper le second axe de manière à permettre d'augmenter la course de guidage et donc la longueur de cet ensemble de bielles.
On notera qu'en situation de course maximum correspondant à la longueur maximale de cet ensemble de bielles, le ressort de compression reste en permanence précontraint.

L'invention s'applique avantageusement à tout dispositif de guidage d'un ressort de compression monté entre deux axes, dont l'entraxe varie entre une distance minimum de 90mm et une distance maximum de 145mm, dont la course totale est importante (correspondant à 40% de compression), le tout monté dans un emplacement réduit.

Bien entendu, l'invention n'est pas limitée aux modes de réalisations décrits et illustrés qui n'ont été donnés qu'à titre d'exemple.

## Revendications

1. Dispositif de guidage d'un ressort appartenant à un mécanisme de commande, ce dispositif comportant deux bielles aptes à coulisser l'une par rapport à l'autre et reliées de manière articulée respectivement par leurs extrémités libres à deux axes dont l'un au moins est relié mécaniquement à un arbre dit de manoeuvre, et un ressort de compression en appui par ses deux extrémités opposées respectivement sur les deux axes précités, ledit dispositif comportant des moyens de guidage en coulissement des deux bielles (8,9) l'une par rapport à l'autre, un orifice oblong fermé (20) formé à l'une des extrémités de chacune des bielles, lesdites bielles étant montées tête bêche, les orifices oblongs fermés (20) étant aptes à retenir prisonniers respectivement les deux axes (6,7), **caractérisé en ce qu'**un orifice oblong ouvert (21) est formé à l'autre extrémité de chacune des bielles, les deux orifices oblongs ouverts (21) étant aptes à laisser échapper respectivement les deux axes(6,7), de manière à faire varier la course de guidage, de telle manière que :
- en phase de compression du ressort (1), pour obtenir la course de guidage minimum, les axes (6,7) prisonniers dans les oblongs fermés (20), en s'approchant l'un de l'autre, viennent en butée fin de course dans leurs oblongs respectifs et entraînent les bielles en les rapprochant,
- en phase d'extension du ressort, pour obtenir la course maximum, les axes (6,7) prisonniers dans les oblongs fermés (20), en s'éloignant l'un de l'autre, viennent en butée fin de course dans leurs oblongs respectifs et entraînent les bielles (8,9) en les écartant.

2. Dispositif de guidage selon la revendication 1, **caractérisé en ce qu'**il comporte deux embases tubulaires (11,12) montées autour respectivement des deux extrémités opposées des deux ensembles de bielles (8,9), lesdites embases (11,12) étant en appui par l'une (11a) de leur face respectivement sur les deux axes (6,7) et servant de surface d'appui (11b) au ressort (1), par une face opposée à la précédente.

3. Dispositif de guidage selon la revendication 1 ou 2, **caractérisé en ce que** ces moyens de guidage en coulissement des deux bielles comportent deux entretoises cylindriques (23) prisonnières chacune dans une lumière de forme oblongue (24) et un orifice (25) prévus respectivement dans les deux bielles (8,9), les deux lumières étant en regard respectivement des deux orifices.

4. Dispositif de guidage selon les revendications 1 et 2, **caractérisé en ce que** ces moyens de guidage en coulissement des deux bielles comportent une pièce intermédiaire formant patin (26) interposée entre les deux bielles (8,9), et une surface de guidage (27) prévue sur la surface intérieure des embases (11,12) coopérant à coulissement avec une forme appropriée correspondante de la surface extérieure (28) des deux bielles (8,9).

5. Dispositif de guidage selon la revendication 4, **caractérisé en ce que** les bielles présentent en coupe transversale, une forme en demi-lune coopérant avec une forme correspondante de la surface intérieure (28) des embases.

6. Appareil de protection électrique comportant un dispositif de guidage de ressort selon l'une quelconque des revendications précédentes.

7. Appareil de protection électrique selon la revendication 6, **caractérisé en ce que** cet appareil est un interrupteur-sectionneur moyenne tension.

## Patentansprüche

1. Federführungsvorrichtung in einem Betätigungsmechanismus, wobei diese Vorrichtung zwei Verbindungsstangen, die in Bezug aufeinander gleiten können und jeweils durch ihre zwei freien Enden mit zwei Achsen gelenkverbunden sind, von denen mindestens eine mechanisch mit einer Schaltwelle verbunden ist, und eine Druckfeder in Anlage durch ihre beiden jeweils gegenüberliegenden Enden auf den beiden vorgenannten Achsen umfasst, wobei die Vorrichtung umfasst:
Mittel zum gleitenden Führen der beiden Verbindungsstangen **(8, 9)** in Bezug aufeinander, wobei eine geschlossene längliche Öffnung **(20)** an einem der Enden jeder der Verbindungsstangen gebildet ist, wobei die Verbindungsstangen entgegengesetzt montiert sind, wobei die geschlossenen länglichen Öffnungen **(20)** geeignet sind, jeweils die beiden Achsen **(6, 7)** festzuhalten,
**dadurch gekennzeichnet, dass** eine offene längliche Öffnung **(21)** am anderen Ende jeder der Verbindungsstangen gebildet ist, wobei die beiden offenen länglichen Öffnungen **(21)** geeignet sind, jeweils die beiden Achsen **(6, 7)** freizulassen, um den Führungsverlauf derart zu variieren, dass:
- in einer Kompressionsphase der Feder **(1)**, um den minimalen Führungsverlauf zu erhalten, die in den geschlossenen länglichen Öffnungen **(20)** festgehaltenen Achsen **(6, 7)**, indem sie sich aneinander annähern, in der Endstellung in ihren jeweiligen länglichen Öffnungen anschlagen und die Verbindungsstangen mitführen, indem diese aneinander angenährt werden,
- in einer Ausdehnungsphase der Feder, um den maximalen Verlauf zu erhalten, die in den geschlossenen länglichen Öffnungen **(20)** festgehaltenen Achsen **(6, 7)**, indem sie sich voneinander entfernen, in der Endstellung in ihren jeweiligen länglichen Öffnungen anschlagen und die Verbindungsstangen **(8, 9)** mitführen, indem diese auseinandergeführt werden.

2. Führungsvorrichtung nach Anspruch 1, **dadurch gekennzeichnet, dass** diese zwei Aufnahmestutzen **(11, 12)** umfasst, die jeweils um die beiden gegenüberliegenden Enden der beiden Verbindungsstangeneinheiten **(8, 9)** montiert sind, wobei die Stutzen **(11, 12)** durch eine **(11a)** ihrer Flächen jeweils an den zwei Achsen **(6, 7)** anliegen und als Anlagefläche **(11b)** für die Feder **(1)** durch eine Fläche gegenüber der vorhergehenden dienen.

3. Führungsvorrichtung nach Anspruch 1 oder 2, **dadurch gekennzeichnet, dass** diese Mittel zum gleitenden Führen der beiden Verbindungsstangen zwei zylindrische Stege **(23)** umfassen, welche jeweils in einem Loch **(24)** mit länglicher Form und einer Öffnung **(25)** festgehalten werden, die jeweils in den beiden Verbindungsstangen **(8, 9)** bereitgestellt sind, wobei die beiden Löcher jeweils neben den beiden Öffnungen liegen.

4. Führungsvorrichtung nach den Ansprüchen 1 und 2, **dadurch gekennzeichnet, dass** diese Mittel zum gleitenden Führen der beiden Verbindungsstangen ein einen Gleitschuh **(26)** bildendes Zwischenstück, das zwischen den beiden Verbindungsstangen **(8, 9)** angeordnet ist, und eine Führungsfläche **(27)**, die auf der Innenfläche der Stutzen **(11, 12)** bereitgestellt ist und gleitend mit einer geeigneten entsprechenden Form der Außenfläche **(28)** der beiden Verbindungsstangen **(8, 9)** zusammenwirkt, umfassen.

5. Führungsvorrichtung nach Anspruch 4, **dadurch gekennzeichnet, dass** die Verbindungsstangen im Querschnitt eine Halbmondform aufweisen, die mit einer entsprechenden Form der Innenfläche **(28)** der Stutzen zusammenwirkt.

6. Elektrisches Schutzgerät, umfassend eine Federführungsvorrichtung nach einem der vorhergehenden Ansprüche.

7. Elektrisches Schutzgerät nach Anspruch 6, **dadurch gekennzeichnet, dass** dieses Gerät ein Sicherheitstrennschalter für mittlere Spannungen ist.

## Claims

1. Device for guiding a spring in a control mechanism, this device comprising two rods, adapted to slide relative to each other and respectively articulated at their free ends to two shafts at least one of which is mechanically connected to a so-called operating shaft, and a compression spring two opposite ends of which bear on respective ones of said shafts, said device comprising means for guiding sliding of the two rods relative to each other, a closed oblong orifice (20) formed at one end of each of the rods, these rods being mounted head-to-tail, the closed oblong orifices (20) being adapted to hold captive respective ones of the two shafts (6,7), **characterized in that** an open oblong orifice (21) is formed at the other end of each of the rods, the two open oblong orifices (21) being adapted to allow respective ones of the two shafts (6,7) to escape so as to vary the guide stroke:
- in the phase of compression of the spring (1), to obtain the minimum guiding stroke, the shafts (6, 7) captive in the closed oblong orifices (20), on moving toward one another, come at the end of stroke into abutment in their respective oblong openings and drive the rods to move them toward one another,
- in the phase of expansion of the spring, to obtain the maximum stroke, the shafts (6, 7) captive in the closed oblong openings (20), on moving away from one another, come at the end of their stroke into abutment in their respective oblong openings and drive the rods (8, 9) away from each other.

2. Guiding device according to Claim 1, **characterized in that** it includes two tubular bases (11, 12) respectively mounted around to opposite ends of the two assemblies of rods (8, 9), one face (11a) of said bases (11, 12) bearing on the respective two shafts (6, 7) and a face opposite the previous one serving as a bearing surface (11b) for the spring (1).

3. Guiding device according to Claim 1 or 2, **characterized in that** these means for guiding sliding of the two rods include two cylindrical spacers (23) each captive in an opening (24) of oblong shape and a respective orifice (25) provided in the two rods (8, 9), the two openings facing respective orifices.

4. Guiding device according to Claims 1 and 2, **characterized in that** these means for guiding sliding of the two rods include an intermediate part (26) forming a shoe disposed between the two rods (8, 9) and a guide surface (27) provided on the interior surface of the bases (11, 12) slidingly cooperating with a corresponding appropriate shape of the exterior surface (28) of the two rods (8, 9).

5. Guiding device according to Claim 4, **characterized in that** in cross section the rods have a half-moon shape cooperating with a corresponding shape of the interior surface (28) of the bases.

6. Electrical protection apparatus including a spring guiding device according to any one of the preceding claims.

7. Electrical protection apparatus according to Claim 6, **characterized in that** this apparatus is a medium-voltage switch-disconnector.
